# EUROPÄISCHE PATENTANMELDUNG

(11) **EP 4 745 320 A1**
(43) Veröffentlichungstag der Anmeldung: **20.05.2026**
(21) Anmeldenummer: 24213517.6
(22) Anmeldetag: 18.11.2024
(51) Int. Cl.: E03F 5/04, E02D 29/14

(54) **AUFSATZ FÜR EINEN STRASSENABLAUF**

(71) Anmelder: Grebenauer Metallbau Schreiner GmbH, 36323 Grebenau (DE)
(72) Erfinder: SCHREINER, Sven, 36323 Grebenau (DE); SCHREINER, Nadine, 36323 Grebenau (DE); SCHREINER, Harald, 36323 Grebenau (DE)
(74) Vertreter: Aera A/S

(57) **Zusammenfassung**

Ein erfindungsgemäßer Aufsatz (20) für einen Straßenablauf umfasst einen Rahmen aus zwei ineinander steckbaren Teilen, einem Innenteil (10) und einem Außenteil (20), wobei vorzugsweise das Innenteil und das Außenteil jeweils aus Blech hergestellt sind, der Aufsatz auf einen Entwässerungsschacht des Straßenablaufs aufsetzbar ist, und das Innenteil relativ zum Außenteil über Justiermittel (15) in seiner Lage lösbar verstellbar ist.

## Beschreibung

Die Erfindung betrifft einen Aufsatz für einen Straßenablauf, mit einem Rahmen aus zwei ineinander steckbaren Teilen, einem Innenteil und einem Außenteil, im Einzelnen gemäß den Merkmalen der unabhängigen Ansprüche. Weiterhin betrifft die Erfindung einen Straßenablauf, der den erfindungsgemäßen Aufsatz umfasst sowie die Verwendung des erfindungsgemäßen Aufsatzes in einem Straßenablauf.

Bisherige Aufsätze für Straßenabläufe bestehen häufig aus einzelnen, fix montierten Komponenten, die bei der Installation oder Wartung zu einer erschwerten Handhabung führen können. Diese herkömmlichen Aufsätze bieten oft wenig Flexibilität bei der Anpassung der Position und sind kompliziert zu montieren, da sie keine Möglichkeit zur einfachen Einstellung oder werkzeuglosen Anpassung der Lage bieten. Zudem können bei solchen Systemen häufig Undichtigkeiten zwischen den Bauteilen auftreten, was die Funktionalität der Entwässerung beeinträchtigen kann.

Aufgabe der vorliegenden Erfindung soll es sein, einen Aufsatz für einen Straßenablauf bereitzustellen, der einfach montierbar ist und eine flexible Lageanpassung des Innenteils relativ zum Außenteil ermöglicht. Zudem soll der Aufsatz eine zuverlässige Abdichtung sicherstellen und sich durch eine werkzeuglose Montage auszeichnen.

Die Aufgabe wird durch den erfindungsgemäßen Aufsatz mit einem Rahmen aus zwei ineinander steckbaren Teilen, einem Innenteil und einem Außenteil, gelöst. Die abhängigen Ansprüche stellen besonders bevorzugte Ausführungsformen der Erfindung dar.

Ein erfindungsgemäßer Aufsatz für einen Straßenablauf umfasst einen Rahmen aus zwei ineinander steckbaren Teilen, einem Innenteil und einem Außenteil, wobei das Innenteil und das Außenteil bevorzugt jeweils aus Blech hergestellt sind, der Aufsatz auf einen Entwässerungsschacht des Straßenablaufs aufsetzbar ist, und das Innenteil relativ zum Außenteil über Justiermittel in seiner Lage lösbar verstellbar ist. Auch sind andere Materialien anstelle eines Metallblechs, wie Guß, Kunststoffe oder faserversärkte Polymere denkbar.

Erfindungsemäß sind das Innenteil und das Außenteil so eingerichtet, dass zwischen ihnen ein Spalt verbleibt, der mittels einer Dichtung, insbesondere einer Dichtmasse, verfüllbar ist. Diese Konstruktion sorgt für eine zuverlässige Abdichtung und verhindert das Eindringen von Wasser oder Schmutz. Zudem kann die Tragfähigkeit verbessert werden. Dabei kann die Dichtung, insbesondere die Dichtmasse, vorzugsweise auf Basis eines Polymers, wie EPDM, und/oder eines Mörtels hergestellt sein. Damit umfasst der Aufsatz die Dichtung.

Vorzugsweise weist die Dichtung, insbesondere die Dichtmasse, eine Druckfestigkeit (23°C und 50% relativer Luftfeuchtigkeit) gemäß DIN EN 196-1 (Prisma 4x4x16 cm) von mindestens 10 N/mm², bevorzugt von mindestens 30 N/mm², bevorzugter von mindestens 55 N/mm² und noch bevorzugter von mindestens 80 N/mm² auf. Die Druckfestigkeit liegt regelmäßig im Bereich von 10 N/mm² bis 500 N/mm².

Vorzugsweise weist die Dichtung, insbesondere die Dichtmasse, eine Biegezugfestigkeit (23°C und 50% relativer Luftfeuchtigkeit) von mindestens 2 N/mm², bevorzugt von mindestens 5 N/mm², bevorzugter von mindestens 7 N/mm² und noch bevorzugter von mindestens 10 N/mm² auf. Die Biegezugfestigkeit liegt regelmäßig im Bereich von 2 N/mm² bis 50 N/mm².

Vorzugsweise weist die Dichtung, insbesondere die Dichtmasse, ein E-Modul (dynamisch) (23°C und 50% relativer Luftfeuchtigkeit) von mindestens 10.000 N/mm², bevorzugt von 20.000 N/mm², bevorzugter von 30.000 N/mm² und noch bevorzugter von mindestens 40.000 N/mm² auf. Das E-Modul liegt regelmäßig im Bereich von 10.000 N/mm² bis 100.000 N/mm².

Vorzugsweise weist die Dichtung, insbesondere die Dichtmasse, ein Quellmaß (23°C und 50% relativer Luftfeuchtigkeit) von mindestens 0.01 Vol.%, bevorzugt von mindestens 0.05 Vol.% und bevorzugter von mindestens 0.1 Vol.% auf. Das Quellmaß liegt regelmäßig im Bereich von 0.01 Vol.% bis 1.0 Vol.%.

Vorzugsweise ist die Dichtung, insbesondere die Dichtmasse, schrumpffrei.

Vorteilhaft umfasst der Aufsatz einen kastenförmigen Rahmen, bei dem das Innen- und Außenteil ebenfalls kastenförmig ausgeführt sind, wobei das Innenteil an seinen dem Rahmen des Straßenablaufs zugewandten Seiten zwei nach innen gebogene Langkanten und zwei nach außen gebogene Kurzkanten aufweist. Diese Konstruktion sorgt für eine stabile Verbindung und eine bessere Anpassung an den Straßenablauf.

Das Außenteil kann einen Rahmen bilden, der die äußeren Dimensionen des Innenteils überragt, sodass es das Innenteil aufnehmen kann.

Bevorzugt umfasst das Innenteil ein Bodenblech, das sich an die Langkanten und Kurzkanten anschließt und die Öffnung des Entwässerungsschachts begrenzt. Dies gewährleistet eine sichere und präzise Abdeckung der Entwässerungsöffnung.

Nach einer besonderen Ausführungsform weist das Bodenblech des Innenteils an den Ecken zwischen den Kurzkanten und Langkanten jeweils Gewinde auf, die bevorzugt durch Einnietmuttern ausgebildet sind und mit dem Bodenblech verbunden sind. Dies ermöglicht eine stabile Befestigung der Verstellelemente.

Bevorzugt umfasst das Außenteil ein Bodenblech, das eine Öffnung aufweist, die komplementär zu der Öffnung des Bodenblechs des Innenteils gestaltet ist, sodass sich beide Öffnungen überdecken. Diese Ausführung sorgt für eine präzise Passform und optimale Überdeckung der Ablaufschachtöffnung.

Vorteilhaft werden Schrauben durch die Gewinde des Innenteils geführt und auf dem Bodenblech des Außenteils aufliegend angeordnet, wobei die Schrauben zur Lageeinstellung des Innenteils relativ zum Außenteil dienen. Insbesondere sind die Schrauben derart ausgeführt, dass sie eine werkzeuglose Montage ermöglichen, beispielsweise als Rändelmuttern. Dies erleichtert die Handhabung und spart Zeit bei der Installation.

Nach einer besonderen Ausführungsform sind das Innenteil und das Außenteil Stanzbiegeteile, die bevorzugt aus einem korrosionsbeständigen Material, insbesondere einem nichtrostenden Blech, wie einem verzinkten Blech oder einem Edelstahlblech, gefertigt sind. Die Stanzbiegeteile können aus einem einzigen oder mehreren Teilen hergestellt sein und sind an den einander überlappenden Kanten kraft- und/oder formschlüssig verbunden, insbesondere durch Nieten oder Schweißen. Diese Bauweise erhöht die Langlebigkeit und Korrosionsbeständigkeit des Aufsatzes.

Ein erfindungsgemäßer Straßenablauf umfasst einen Ablaufrahmen und einen Deckel, wobei zwischen dem Entwässerungsschacht und dem Straßenablauf ein Aufsatz nach der Erfindung vorgesehen ist.

Bevorzugt ist der Deckel des Straßenablaufs ein Kanalgitter. Diese Kombination sorgt für eine robuste und funktionale Abdeckung des Straßenablaufs.

Weiterhin betrifft die vorliegende Erfindung die Verwendung eines erfindungsgemäßen Aufsatzes in einem Straßenablauf.

Die Vorteile der Erfindung sollen nun anhand eines bevorzugten Ausführungsbeispiels und der Figuren näher dargestellt werden.

Es zeigt:
- Fig. 1: eine schematische Darstellung des Innenteils des erfindungsgemäßen Aufsatzes für einen Straßenablauf;
- Fig. 2: zeigt das Außenteil des erfindungsgemäßen Aufsatzes;
- Fig. 3: zeigt den zusammengebauten Aufsatz, bei dem das Innenteil in das Außenteil eingesetzt ist und wobei ein Straßenablauf (gestrichelt dargestellt) aufgelegt ist.

Fig. 1 zeigt eine schematische Darstellung des Innenteils 10 des erfindungsgemäßen Aufsatzes für einen Straßenablauf. Das Innenteil 10 ist kastenförmig ausgeführt und ist aus Blech hergestellt. Es umfasst zwei nach innen gebogene Langkanten 11 und zwei nach außen gebogene Kurzkanten 12. Diese Kanten dienen der Auflage eines in Fig. 3 gezeigten Straßenablaufs 50 (gestrichelt dargestellt) hierauf. Des Weiteren umfasst das Innenteil 10 ein Bodenblech 14, das sich an die Langkanten 11 und Kurzkanten 12 anschließt. Das Bodenblech 14 begrenzt eine Öffnung 16, die mit der Öffnung des nicht gezeigten Entwässerungsschacht sich im eingebauten Zustand des Aufsatzes überdeckt. Dieses Bodenblech 14 begrenzt somit den Bereich, durch den das Wasser in den Entwässerungsschacht gelangt.

An den Ecken zwischen den Langkanten 11 und den Kurzkanten 12 sind am Bodenblech 14 Gewinde 13 vorgesehen, die bevorzugt durch Einnietmuttern gebildet sind. Diese Gewinde 13 dienen der Aufnahme von Schrauben 15 (siehe Fig. 3) zur Justierung der Position des Innenteils 10 relativ zum Außenteil 20 (siehe Fig. 2 und 3).

Fig. 2 zeigt das Außenteil 20 des erfindungsgemäßen Aufsatzes. Das Außenteil 20 ist ebenfalls kastenförmig und wie das Innenteil 10 aus Blech gefertigt. Es umfasst ein Bodenblech 21, das eine Öffnung 22 aufweist, die komplementär zur Öffnung 16 des Bodenblechs 14 des Innenteils 10 gestaltet ist (siehe Fig. 1), sodass sich beide Öffnungen 16, 22 überdecken, wenn das Innenteil 10 in das Außenteil 20 eingesetzt wird. Die komplementäre Gestaltung der Öffnungen 16 und 22 gewährleistet eine präzise Passform, die den Ablauf des Wassers optimiert. Das Außenteil 20 ist so gestaltet, dass im zusammengebauten Zustand des Aufsatzes ein Spalt zwischen dem Innenteil 10 und dem Außenteil 20 verbleibt, welcher mittels einer Dichtung, insbesondere einer Dichtmasse, verfüllbar ist. Dies sorgt für eine zuverlässige Abdichtung und verhindert das Eindringen von Schmutz oder Wasser in den Spalt.

Fig. 3 zeigt den zusammengebauten Aufsatz, bei dem das Innenteil 10 in das Außenteil 20 eingesetzt ist. Wie zu erkennen ist, greifen die Gewinde 13 des Innenteils 10 durch das Bodenblech 14 des Innenteils 10, sodass sich die darin eingeschraubten Schrauben 15 mit ihren Enden am Bodenblech 21 des Außenteils 20 aufkommen. Die Schrauben 15 werden durch die Gewinde 13 geführt und auf dem Bodenblech 21 des Außenteils 20 aufliegend angeordnet und dienen zur Lageeinstellung des Innenteils 10 relativ zum Außenteil 20. Je nachdem, wie eine der vier Schrauben 15 tief oder weniger tief in das jeweilige Gewinde 13 geschraubt wird, verlagert sich das Innenteil 10 relativ zum Außenteil 20.

Besonders vorteilhaft sind die Schrauben 15 als Rändelmuttern oder Flügelmuttern ausgeführt, wodurch eine werkzeuglose Montage ermöglicht wird.

Durch das Lösen oder Festziehen der Schrauben 15 kann die Position des Innenteils 10 in Bezug auf das Außenteil 20 leicht angepasst werden. Sobald die gewünschte Position erreicht ist, sorgt der festgezogene Zustand der Schrauben 15 dafür, dass das Innenteil 10 stabil in der gewünschten Lage fixiert bleibt. Der zwischen dem Innenteil 10 und dem Außenteil 20 verbleibende Spalt kann zur Abdichtung mit einer Dichtmasse verfüllt werden, um das Eindringen von Wasser oder Schmutz zu verhindern. Die Dichtmasse trägt zudem zur dauerhaften Tragfähigkeit bei.

Die dargestellten Figuren verdeutlichen das Zusammenwirken von Innenteil 10 und Außenteil 20, sowie die Funktionsweise der Justierung mittels der Schrauben 15, die durch die Gewinde 13 des Innenteils 10 greifen und auf dem Bodenblech 21 des Außenteils 20 aufliegen. Dies gewährleistet eine präzise Anpassung und eine zuverlässige Abdichtung des gesamten Aufsatzes auf dem Entwässerungsschacht.

Auf den in Fig. 3 gezeigten Aufsatz wird dann der Straßenablaufs aufgelegt.

Ein großer Vorteil der Erfindung ist die Justierung durch die Schrauben 15. Dies spart Montagezeit und ermöglicht eine millimetergenaue Einstellung des Aufsatzes, auch in drei Dimensionen. Die einfache Verstellbarkeit erleichtert die Handhabung während der Bauphase und macht eine nachträgliche Justierung mühelos.

Ein weiterer Vorteil der Erfindung besteht darin, dass das komplizierte und zeitaufwendige Unterfüttern mit Mörtel oder anderen Materialien entfällt. Stattdessen wird durch das Einbringen der Dichtmasse eine dauerhafte, tragfähige Schicht zwischen Innenteil 10 und Außenteil 20 geschaffen. Diese Formschlüssigkeit verhindert Setzungen und Absackungen dauerhaft, was aufwendige und kostenintensive Sanierungen vermeidet.

Mit der Erfindung wird eine dauerhaft tragfähige Tragschicht geschaffen, die auch unter hohen Belastungen stabil bleibt. Setzungen und Absackungen, die oft zu Schäden am Straßenablauf und der umgebenden Straßenoberfläche führen, werden somit vermieden. Dies reduziert die Notwendigkeit für kostenintensive Sanierungen erheblich und verlängert die Lebensdauer des Straßenablaufs.

Zusätzlich trägt die Reduzierung von Mörtel und Beton zum Umweltschutz bei, da weniger Baumaterialien erforderlich sind. Dies führt zu einer Verringerung der CO2-Emissionen sowohl während des Einbaus als auch durch den Wegfall zukünftiger Sanierungsarbeiten.

Insgesamt bietet die Erfindung eine dauerhafte, tragfähige Lösung für Straßenabläufe, die durch einfache und schnelle Montage sowie flexible Justierbarkeit überzeugt.

## Patentansprüche

1. Aufsatz für einen Straßenablauf, mit einem Rahmen aus zwei ineinander steckbaren Teilen, einem Innenteil und einem Außenteil, wobei der Aufsatz auf einen Entwässerungsschacht des Straßenablaufs aufsetzbar ist, und das Innenteil relativ zum Außenteil über Justiermittel in seiner Lage lösbar verstellbar ist, wobei vorzugsweise das Innenteil und das Außenteil jeweils aus Blech hergestellt sind, wobei das Innenteil und das Außenteil so eingerichtet sind, dass zwischen dem Innenteil und dem Außenteil ein Spalt verbleibt, der mittels einer Dichtung, insbesondere einer Dichtmasse, verfüllbar ist.

2. Aufsatz nach Anspruch 1, **dadurch gekennzeichnet, dass** der Rahmen, das Innen- und Außenteil, kastenförmig ausgeführt sind und dass das Innenteil an seinen dem Rahmen des Straßenablaufs zugewandten Seiten zwei nach innen gebogene Langkanten und zwei nach außen gebogene Kurzkanten aufweist.

3. Aufsatz nach Anspruch 1 oder 2, **dadurch gekennzeichnet, dass** das Innenteil ein Bodenblech umfasst, das sich an die Langkanten und Kurzkanten anschließt und die Öffnung des Entwässerungsschachts begrenzt.

4. Aufsatz nach Anspruch 3, **dadurch gekennzeichnet, dass** das Bodenblech des Innenteils an den Ecken zwischen den Kurzkanten und Langkanten jeweils Gewinde aufweist, die bevorzugt durch Einnietmuttern ausgebildet sind und mit dem Bodenblech verbunden sind.

5. Aufsatz nach Anspruch 3 oder 4, **dadurch gekennzeichnet, dass** das Außenteil ein Bodenblech umfasst, das eine Öffnung aufweist, die komplementär zu der Öffnung des Bodenblechs des Innenteils gestaltet ist, sodass sich beide Öffnungen überdecken.

6. Aufsatz nach Anspruch 4 oder 5, **dadurch gekennzeichnet, dass** Schrauben durch die Gewinde des Innenteils geführt und auf dem Bodenblech des Außenteils aufliegend angeordnet sind, wobei die Schrauben zur Lageeinstellung des Innenteils relativ zum Außenteil dienen, wobei insbesondere die Schrauben derart ausgeführt sind, dass sie eine werkzeuglose Montage ermöglichen, beispielsweise als Rändelmuttern.

7. Aufsatz nach einem der Ansprüche 1 bis 6, **dadurch gekennzeichnet, dass** die Dichtung, insbesondere die Dichtmasse, auf Basis eines Polymers, wie EPDM, und/oder eines Mörtels hergestellt ist.

8. Aufsatz nach einem der Ansprüche 1 bis 7, **dadurch gekennzeichnet, dass** das Innen- und Außenteil Stanzbiegeteile sind, die bevorzugt aus einem korrosionsbeständigen Material, insbesondere einem nichtrostenden Blech, insbesondere einem verzinkten Blech oder einem Edelstahlblech, gefertigt sind, wobei die Stanzbiegeteile aus einem einzigen oder aber aus mehreren Teilen hergestellt sind, und an den einander überlappenden Kanten kraft- und/oder formschlüssig verbunden sind, insbesondere durch Nieten oder Schweißen.

9. Aufsatz nach einem der Ansprüche 1 bis 8, **dadurch gekennzeichnet,**
**dass** die Dichtung, insbesondere die Dichtmasse, eine Druckfestigkeit (23°C und 50% relativer Luftfeuchtigkeit) gemäß DIN EN 196-1 (Prisma 4x4x16 cm) von mindestens 10 N/mm², bevorzugt von mindestens 30 N/mm², bevorzugter von mindestens 55 N/mm² und noch bevorzugter von mindestens 80 N/mm² aufweist; und/oder
**dass** die Dichtung, insbesondere die Dichtmasse, eine Biegezugfestigkeit (23°C und 50% relativer Luftfeuchtigkeit) von mindestens 2 N/mm², bevorzugt von mindestens 5 N/mm², bevorzugter von mindestens 7 N/mm² und noch bevorzugter von mindestens 10 N/mm² aufweist; und/oder
**dass** die Dichtung, insbesondere die Dichtmasse, ein E-Modul (dynamisch) (23°C und 50% relativer Luftfeuchtigkeit) von mindestens 10.000 N/mm², bevorzugt von 20.000 N/mm², bevorzugter von 30.000 N/mm² und noch bevorzugter von mindestens 40.000 N/mm² aufweist.

10. Aufsatz nach einem der Ansprüche 1 bis 9, **dadurch gekennzeichnet,**
**dass** die Dichtung, insbesondere die Dichtmasse, ein Quellmaß (23°C und 50% relativer Luftfeuchtigkeit) von mindestens 0.01 Vol.%, bevorzugt von mindestens 0.05 Vol.% und bevorzugter von mindestens 0.1 Vol.% aufweist; und/oder
**dass** die Dichtung, insbesondere die Dichtmasse, schrumpffrei.

11. Straßenablauf, umfassend einen Ablaufrahmen und einen Deckel, **dadurch gekennzeichnet, dass** zwischen Entwässerungsschacht und Straßenablauf ein Aufsatz nach einem der vorhergehenden Ansprüche vorgesehen ist.

12. Straßenablauf nach Anspruch 11, **dadurch gekennzeichnet, dass** der Deckel ein Kanalgitter ist.

13. Verwendung eines Aufsatzes gemäß einem der Ansprüche 1 bis 10 in einem Straßenablauf.
